# EUROPÄISCHE PATENTSCHRIFT

(11) **EP 3 868 704 B1**
(45) Veröffentlichungstag und Bekanntmachung des Hinweises auf die Patenterteilung: **24.06.2026**
(21) Anmeldenummer: 20158022.2
(22) Anmeldetag: 18.02.2020
(51) Int. Cl.: B67D 1/08, B67D 7/02

(54) **SCHLAUCH FÜR EIN ENTNAHMESYSTEM UND ENTNAHMESYSTEMS ZUR ENTNAHME VON FLÜSSIGKEIT AUS EINEM BEHÄLTER**
HOSE FOR A REMOVAL SYSTEM AND REMOVAL SYSTEM FOR REMOVING LIQUID FROM A CONTAINER
TUYAU POUR UN SYSTÈME DE SOUTIRAGE ET SYSTÈME DE SOUTIRAGE POUR SOUTIRER DU LIQUIDE D'UN RÉCIPIENT

(43) Veröffentlichungstag der Anmeldung: 25.08.2021
(73) Patentinhaber: AS Strömungstechnik GmbH, 73760 Ostfildern (DE)
(72) Erfinder: Szeteli, Andreas, 70794 Filderstadt (DE); Fischer, Nico, 70794 Filderstadt (DE)
(74) Vertreter: Ruckh, Rainer Gerhard

(56) Entgegenhaltungen:
- WO-A1-2006/000437
- WO-A1-2011/100937
- DE-A1- 102010 049 024
- US-A- 5 836 364

## Beschreibung

Die Erfindung betrifft einen Schlauch für ein Entnahmesystem und ein Entnahmesystem zur Entnahme von Flüssigkeit aus einem Behälter.

Derartige Entnahmesysteme umfassen Flaschen, in welchen Flüssigkeiten wie Chemikalien gelagert sind, sowie Entnahmeköpfe, die auf den Öffnungen der Flaschen befestigt werden können, wobei die Entnahmeköpfe hierfür geeignete Verschlussmittel aufweisen. Derartige Flaschen werden beispielsweise in Laboren eingesetzt.

Bei bekannten Entnahmesystemen dieser Art ist der Entnahmekopf in Form eines einfachen Deckels ausgebildet, und in welchen ein Schlauch gesteckt und in den Innenraum der zugeordneten Flasche geführt wird. Der Schlauch wird dann an eine Pumpe angeschlossen, um Flüssigkeit aus dem Behälter abzupumpen.

Sobald die Flasche geleert wird, wird der Schlauch aus dem Deckel herausgezogen und gegebenenfalls für die Entnahme von Flüssigkeit aus einer weiteren Flasche verwendet.

Alternativ kann der Schlauch während des Wechselns auch durch den Deckel hindurch geführt bleiben. Der Deckel wird dann auf einer neuen Flasche befestigt.

Ein erster Nachteil eines derartigen Entnahmesystems besteht darin, dass die Bohrung im Deckel, durch welche der Schlauch geführt ist, keinen dichten Abschluss bildet. Daher können dort Dämpfe der in der Flasche gelagerten Flüssigkeit austreten, was insbesondere dann kritisch ist, wenn in der Flasche giftige Chemikalien gelagert sind.

Ein weiterer Nachteil besteht darin, dass der aus der leeren Flasche herausgezogene Schlauch die Flüssigkeit in der nächsten Flasche, in die er eingeführt wird, kontaminiert, da an diesem noch Flüssigkeitsreste der Flüssigkeit in der ersten Flasche anhaften.

Desweiteren kann bei Herausziehen des Schlauches ein Bediener Flüssigkeitsresten ausgesetzt werden, bedingt durch ein Nachtropfen von Flüssigkeitsresten aus dem Schlauch.

Aus der EP 2 848 583 B1 ist ein Entnahmesystem bekannt, bei welchem ein Entnahmekopf mit einem Tauchrohr in einer Behälteröffnung eines Behälters befestigt werden kann. Über das Tauchrohr kann Flüssigkeit aus dem Behälter entnommen werden.

Derartige mit Tauchrohren arbeitenden Entnahmesysteme können nur für größere Behälter wie Fässer eingesetzt werden, nicht jedoch zur Entnahme von Flüssigkeiten aus Flaschen.

Bei einem Einsatz des Entnahmesystems für Flaschen wären bauliche Änderungen vorzunehmen, welche die Transportzulassung beeinträchtigen würden, die für eine Entnahme von Flüssigkeiten aus den Flaschen erforderlich ist.

Die US 5 836 364 A betrifft eine nachfüllbare Flasche, in der kohlensäurehaltige Getränke gelagert werden. An der am oberen Ende der Flasche befindlichen Flaschenöffnung kann eine Kappe lösbar befestigt werden. Die Kappe weist Entlüftungsöffnungen und ein einzelnes Ventil auf. Über das Ventil kann Flüssigkeit aus der Flasche entnommen oder in diese eingefüllt werden.

Der Erfindung liegt die Aufgabe zugrunde, ein Entnahmesystem der eingangsgenannten Art so auszubilden, dass dieses bei einfachem konstruktivem Aufbau eine hohe Funktionalität aufweist.

Zur Lösung dieser Aufgabe sind die Merkmale der unabhängigen Ansprüche vorgesehen. Vorteilhafte Ausführungsformen und zweckmäßige Weiterbildungen der Erfindung sind in den abhängigen Ansprüchen beschrieben.

Die Erfindung betrifft einen Schlauch für ein Entnahmesystem mit einem mittels eines Verschlussmittels an einem Behälter befestigbaren Entnahmekopf. Der Schlauch weist eine Schnittstelle zur lösbaren Verbindung an einem Entnahmekopf aus. Die Schnittstelle ist derart ausgebildet, dass bei Öffnen des Verschlussmittels zum Lösen des Entnahmekopfs vom Behälter der Schlauch vom Entnahmekopf gelöst wird und in den Behälter fällt und dadurch ein Einwegteil bildet. Das Verschlussmittel weist zwei Teile auf, die relativ zueinander in eine Sperrstellung bewegt werden können, in welcher der Schlauch am Entnahmekopf fixiert ist, und die relativ zueinander in eine Lösestellung bewegt werden können, in welcher der Schlauch vom Entnahmekopf gelöst ist. Alternativ weist der Entnahmekopf Verriegelungsmittel auf, welche in einer Verriegelungsposition den Schlauch im Entnahmekopf fixieren. Mittels eines Betätigungsmechanismus werden die Verriegelungsmittel in eine Löseposition überführt, in welcher diese den Schlauch freigeben.

Der Grundgedanke der Erfindung besteht somit darin, den Schlauch zur Entnahme von Flüssigkeit aus einem Behälter, oder auch zur Befüllung des Behälters als Einwegteil, das heißt als Wegwerfteil zu konzipieren.

Hierzu weist der Schlauch eine geeignete Schnittstelle auf, mittels derer der Schlauch lösbar mit dem Entnahmekopf eines Entnahmesystems verbunden werden kann.

Zur Entnahme von Flüssigkeit wird der Schlauch mit dem Entnahmekopf verbunden und der Entnahmekopf wird mit einem Verschlussmittel als Bestandteil des Entnahmekopfs am Behälter fixiert. Nach der Entnahme von Flüssigkeit, wird der Schlauch vom Entnahmekopf gelöst und kann mit der Flasche entsorgt werden. Prinzipiell ist das erfindungsgemäße Entnahmesystem auch zur Befüllung von Behältern geeignet.

Der erfindungsgemäße Schlauch mit dem Entnahmesystem kann für unterschiedliche Behälter genutzt werden. Besonders vorteilhaft können die Behälter von Flaschen oder Kanistern gebildet sein, auf welche ohne Beschränkung der Allgemeinheit im Folgenden Bezug genommen wird.

Der Schlauch mit der Schnittstelle bildet eine kostengünstige, rationell herstellbare Einheit, die als modulare Einheit in einem Entnahmesystem eingesetzt werden kann.

Besonders vorteilhaft ist die Schnittstelle zum Anschluss an unterschiedliche Entnahmeköpfe ausgebildet.

Damit bildet der Schlauch mit seiner Schnittstelle eine modulare Einheit, die durch die Anschlussmöglichkeit an unterschiedliche Entnahmesysteme flexibel und in einem breiten Anwendungsbereich einsetzbar ist.

Weiter vorteilhaft ist die Schnittstelle von einem auf dem Schlauch befestigten Kunststoffteil gebildet.

Die Schnittstelle kann somit kostengünstig und rationell in Form eines Kunststoff-Spritzgussteils hergestellt werden.

Die Erfindung betrifft weiterhin ein Entnahmesystem zur Entnahme von Flüssigkeit aus einem Behälter.

Ein wesentlicher Vorteil der Erfindung besteht somit darin, dass mit dem Schlauch als am Entnahmekopf lösbar befestigtes Wegwerfteil Kontaminationen bei einer Mehrfachverwendung des Entnahmekopfes auf einfache Weise vermieden werden können. Der am Entnahmekopf befestigte Schlauch wird nur einmalig zum Entleeren einer Flasche verwendet und dann durch Betätigen des Betätigungsmechanismus am Entnahmekopf in dieser Flasche belassen. Dadurch wird vermieden, dass mit diesem Schlauch die Flüssigkeit in der nächsten zu entleerenden Flasche kontaminiert wird, da für diese ein neuer Schlauch am Entnahmekopf befestigt wird. Damit wird ein kontaminierungsfreies Verfahren zum Entleeren von Flaschen bereitgestellt. Die auswechselbaren Schläuche sind äußerst kostengünstig, wobei diese insbesondere aus Kunststoffteilen bestehen. Generell können die Schläuche auch aus anderen Materialien bestehen, wie zum Beispiel VA. Die Verwendung separater Schläuche zum Entleeren der Flaschen führt daher zu keiner nennenswerten Erhöhung der Herstellkosten des Entnahmesystems.

Gemäß einer ersten Variante der Erfindung weist der Entnahmekopf Verriegelungsmittel auf, welche in einer Verriegelungsposition den Schlauch im Entnahmekopf fixieren. Mittels des Betätigungsmechanismus sind die Verriegelungsmittel in eine Löseposition überführbar, in welcher diese den Schlauch freigeben.

Die Verriegelungsmittel stellen mechanische Einheiten dar, die durch die Betätigung des Betätigungsmechanismus von der Verriegelungsposition in die Löseposition oder umgekehrt überführt werden können.

Besonders vorteilhaft ist der Betätigungsmechanismus eine rein mechanische Einheit, mit dem Betätigungsbewegungen generiert werden, die direkt auf die Verrieglungsmittel umgesetzt werden können.

Damit wird ein konstruktiv einfacher Verrieglungs- und Entriegelungsmechanismus für den Schlauch geschaffen.

Gemäß einer konstruktiv vorteilhaften Ausgestaltung der Erfindung sind die Verriegelungsmittel von Kugeln gebildet, die in Bohrungen eines Führungskanals verschiebbar gelagert sind. In dem Führungskanal ist der Schlauch führbar. In der Verriegelungsposition sind die Kugeln mit einer Anpresskraft gegen den Schlauch gedrückt, wodurch der Schlauch lagefixiert ist. In der Löseposition sind die Kugeln vom Schlauch gelöst.

Diese Verriegelungsmittel sind konstruktiv einfach ausgeführt und gewährleisten eine sichere Verrieglung und Entriegelung des Schlauchs.

Besonders vorteilhaft sind in dem Führungskanal in Umfangsrichtung äquidistant angeordnete, in radialer Richtung verlaufende Bohrungen vorgesehen, wobei in jeder Bohrung eine Kugel geführt ist. Die Bohrungen und Kugeln sind jeweils identisch ausgebildet und in einer senkrecht zur Längsachse des Führungskanals verlaufenden Ebene orientiert.

Da die Kugeln zum Verriegeln des Schlauchs in den Bohrungen in radialer Richtung und damit direkt auf den Schlauch zubewegt werden, ergibt eine gute Kraftübertragung von den Kugeln auf den Schlauch und somit eine sichere Verriegelung.

Durch die identische Ausbildung der Bohrungen, den Kugeln und deren drehsymmetrischen Anordnung im Führungskanal und damit relativ zum Schlauch, ergibt sich eine allseitig gleiche Kraftübertragung auf den Schlauch, wodurch eine besonders effiziente, sichere Verriegelung erzielt wird.

Weiter vorteilhaft ist jede Bohrung an ihrer Ausmündung in den Führungskanal auf einen Durchmesser, der kleiner als der Durchmesser der im Führungskanal geführten Kugeln ist, verengt.

Dadurch wird auf einfache Weise ein Herausfallen der Kugeln aus den Bohrungen verhindert, wenn der Schlauch aus dem Führungskanal herausgelöst wurde und der Führungskanal somit leer ist.

Gemäß einer vorteilhaften Ausgestaltung der Erfindung ist der Führungskanal relativ zum Verschlussmittel bewegbar.

Generell kann der Führungskanal Bestandteil eines gegenüber dem Verschlussmittel beweglichen Kopfteils sein.

Bei dieser Ausführungsform drücken in einer Sperrstellung des Verschlussmittels relativ zum Führungskanal Stellmittel am Verschlussmittel die Verrieglungsmittel in den Bohrungen gegen den Schlauch und fixieren diesen im Führungskanal. In einer Freigabestellung des Verschlussmittels sind relativ zum Führungskanal die Stellmittel außer Eingriff mit den Verriegelungsmitteln, sodass der Schlauch aus dem Führungskanal gelöst ist.

Die Stellmittel sind bevorzugt am Verschlussmittel angeordnet. Beispielsweise können als Stellmittel Vorsprünge, Rastschultern oder Rastnasen vorgesehen sein, die insbesondere Bestandteil des Verschlussmittels sein können und einstückig mit diesem ausgebildet sein können. Derartige Stellmittel weisen einen besonders einfachen Aufbau auf. Weiterhin wird mit diesen eine besonders einfache und direkte Ankopplung des Betätigungsmechanismus an die Verriegelungsmittel realisiert.

Generell werden die Stellmittel durch den Betätigungsmechanismus gesteuert. Dies erfolgt besonders einfach derart, dass dann wenn der Betätigungsmechanismus nicht durch einen Benutzer betätigt ist, die Stellmittel in der Sperrstellung des Verschlussmittels für eine Fixierung des Schlauchs sorgen. Durch ein Betätigen des Betätigungsmechanismus sind die Stellmittel außer Eingriff mit den Verriegelungsmitteln gebracht.

Vorteilhaft ist der Betätigungsmechanismus ein Federmechanismus. In diesem Fall ist das Kopfteil durch die Federkraft einer Feder in der Sperrstellung relativ zum Verschlussmittel gehalten. Das Überführen in die Freigabestellung erfolgt durch Andrücken des Kopfteils auf das Verschlussmittel gegen die Federkraft der Feder.

Das Funktionsprinzip ist somit derart, dass die Federkraft der Feder für eine Fixierung des Schlauchs am Entnahmekopf sorgt. Zum Lösen des Schlauchs muss ein Benutzer den Betätigungsmechanismus betätigen, indem er das Kopfteil gegen das Verschlussmittel drückt. Ebenso kann auf diese Weise ein neuer Schlauch am Entnahmekopf fixiert werden.

Gemäß einer weiteren Variante der Erfindung weist das Verschlussmittel zwei Teile auf, die relativ zueinander in eine Sperrstellung bewegt werden können, in welcher der Schlauch am Entnahmekopf fixiert ist und die relativ zueinander in eine Lösestellung bewegt werden können, in welcher der Schlauch vom Entnahmekopf gelöst ist.

Ein wesentlicher Vorteil dieser Variante besteht darin, dass zum Lösen des Schlauchs zum Entnahmekopf keine separate Betätigung von Betätigungsmitteln erforderlich ist. Vielmehr wird bei Öffnen des Verschlussmittels, um den Entnahmekopf vom Behälter zu lösen, der Schlauch gleichzeitig vom Entnahmekopf gelöst, sodass dieser in den geleerten Behälter fallen kann.

Dies stellt einerseits eine rationelle Ausgestaltung des Entnahmesystems dar, da auf eine Konstruktion separater Bestätigungsmittel verzichtet werden kann. Weiterhin wird dadurch die Funktionalität und Betriebssicherheit des Entnahmesystems verbessert. Eine Bedienperson muss nicht mehr daran denken, einen Betätigungsmechanismus zu betätigen und der Schlauch vom Entnahmekopf zu lösen. Vielmehr erfolgt dies automatisch und selbsttätig bei Öffnen des Verschlussmittels.

Gemäß einer konstruktiv vorteilhaften Ausgestaltung weist das Verschlussmittel zwei Teile auf, die relativ zueinander in eine Sperrstellung bewegt werden können, in welcher der Schlauch am Entnahmekopf fixiert ist, und die relativ zueinander in eine Lösestellung bewegt werden können, in welcher der Schlauch vom Entnahmekopf gelöst ist.

Dabei werden bei Öffnen des Verschlussmittels zum Ablösen des Entnahmekopfs vom Behälter die Teile des Verschlussmittels selbsttätig in die Lösestellung überführt.

Damit wird auf konstruktiv einfache Weise eine lösbare Fixierung des Schlauchs am Entnahmekopf realisiert, wobei insbesondere bei Öffnen des Verschlussmittels der Schlauch selbsttätig vom Entnahmekopf gelöst wird.

Gemäß einer konstruktiv besonders einfachen und robusten Ausgestaltung weist das erste Teil des Verschlussmittels über eine seiner Stirnseiten hervorstehende Eingriffssegmente mit jeweils ersten Führungsflächen auf. Das zweite Teil des Verschlussmittels weist an einer seiner Stirnseite ausmündende Aussparungen mit zweiten Führungsflächen auf. Bei Überführen zwischen der Lösestellung und der Sperrstellung wird das erste Teil gegen das zweite Teil bewegt, in dem die ersten Führungsflächen an den zweiten Führungsflächen bewegt werden.

Dabei liegen in der Sperrstellung die Stirnseiten der Teile dicht aneinander. In der Lösestellung sind die Teile voneinander abgehoben.

Die Führungsflächen der Eingriffssegmente und der Aussparungen sorgen für eine reibungsarme, kontrollierte Bewegbarkeit der Teile der Verschlussmittel zueinander.

Besonders vorteilhaft ist das Verschlussmittel im Schraubverschluss.

In diesem Fall werden bei Aufschrauben des Schraubverschlusses die Teile des Verschlussmittels in die Lösestellung überführt.

Der Schraubverschluss zeichnet sich durch eine besonders einfache Handhabbarkeit aus.

Die Erfindung wird im Folgenden anhand der Zeichnungen erläutert. Es zeigen:
- Figur 1:: Schematische Darstellung eines Entnahmesystems.
- Figur 1a:: Einzeldarstellung des erfindungsgemäßen Schlauchs für das Entnahmesystem gemäß Figur 1.
- Figur 2:: Erstes Beispiel eines Entnahmekopfs des Entnahmesystems gemäß Figur 1 mit darin verriegeltem Schlauch.
- Figur 3:: Entnahmekopf des Entnahmesystems gemäß Figur 2 mit darin angeordnetem, entriegeltem Schlauch.
- Figur 4:: Entnahmekopf des Entnahmesystems gemäß Figur 2 mit aus dem Entnahmekopf herausfallendem Schlauch.
- Figur 5:: Zweites Beispiel eines Entnahmekopfs des Entnahmesystems gemäß Figur 1.
- Figur 6:: Einzeldarstellung der Komponenten des Verschlussmittels des Entnahmekopfs gemäß Figur 5.

Figur 1 zeigt schematisch ein Ausführungsbeispiel eines Entnahmesystems 1.

Das Entnahmesystem 1 umfasst einen Entnahmekopf 2, der auf eine Öffnung einer Flasche 3 aufsetzbar ist, die eine Flüssigkeit 4 enthält. Am Entnahmekopf 2 ist ein Schlauch 5 gelagert, der vom Entnahmekopf 2 in den Innenraum der Flasche 3 geführt ist.

Der Entnahmekopf 2 ist weiterhin über eine Leitung 6 an eine Pumpe 7 angeschlossen. Mittels der Pumpe 7 wird Flüssigkeit 4 aus der Flasche 3 abgepumpt. Die Flüssigkeit 4 wird über den Schlauch 5 aus der Flasche 3 ausgeführt und dann der Leitung 6 zugeführt.

Figur 1a zeigt den Schlauch 5 gemäß Figur 1. An einem längsseitigen Ende des Schlauchs 5 ist eine Schnittstelle 5a zum Anschluss 11 an den Entnahmekopf 2 betätigt. Die Schnittstelle 5a ist als Kunststoffteil ausgebildet und weist eine sich in Längsrichtung erstreckende Bohrung 20 auf, mit der die Schnittstelle 5a auf den Schlauch 5 aufgesteckt wird. Das die Schnittstelle 5a bildende Kunststoffteil weist an seiner äußeren Mantelfläche geeignete Ausformungen 5b auf, wodurch eine Adaption an die Geometrie des Entnahmekopfs 2 erzielt wird. Die Schnittstelle 5a ist zum Anschluss 11 an unterschiedliche Entnahmeköpfe, das heißt Entnahmesysteme 1 ausgebildet.

Die Figuren 2 - 4 zeigen ein erstes Ausführungsbeispiel des erfindungsgemäßen Entnahmekopfes 2. Der Entnahmekopf 2 weist ein Verschlussmittel 8 in Form eines Schraubverschlusses auf, mit dem der Entnahmekopf 2 auf der Öffnung einer Flasche 3 fixiert werden kann. Der Schraubverschluss weist ein Innengewinde 9 auf, das auf ein Gewinde 9a an der Öffnung der Flasche 3 aufgeschraubt werden kann. Mit dem Schraubverschluss des Entnahmekopfes 2 erfolgt ein dichter Abschluss der Öffnung der Flasche 3.

Der Entnahmekopf 2 weist weiterhin ein Kopfteil 10 auf. Am oberen Ende des Kopfteils 10 ist ein Anschluss 11 vorgesehen, an welchen die zur Pumpe 7 führende Leitung 6 angeschlossen werden kann. Der Anschluss 11 ist mit einem Rückschlagventil 12 gesichert. Das Rückschlagventil 12 verhindert, dass Flüssigkeit 4 aus der Leitung 6 austritt. Weiterhin ist im Kopfteil 10 ein Kugelventil 13 vorgesehen, mittels dessen ein Luft- und Druckausgleich in der Flasche 3 bewirkt wird.

An der Unterseite des Kopfteils 10 mündet ein Führungskanal 14 aus, der in eine zentrale Aussparung 27 im Verschlussmittel 8 ragt, wobei das untere Ende des Führungskanals 14 mit Befestigungsmitteln 15 im Verschlussmittel 8 gesichert ist. Der Führungskanal 14 ist hohlzylindrisch ausgebildet.

Das Kopfteil 10 ist gegenüber dem das Verschlussmittel 8 bildenden Schraubverschluss beweglich, wodurch ein Betätigungsmechanismus gebildet wird.

Zwischen dem Kopfteil 10 und dem Schraubverschluss ist eine Feder 16 angeordnet. Durch die Federkraft der Feder 16 wird das Kopfteil 10 auf Abstand zur Oberseite des Verschlussmittels 8 gehalten (Figur 2). Bestätigt ein Benutzer den so gebildeten Betätigungsmechanismus, so drückt er hierzu auf das obere Ende des Kopfteils 10 und drückt diese nach unten, bis die Unterseite des Kopfteils 10 auf der Oberseite des Verschlussmittels 8 aufliegt (Figur 3 und 4).

Figur 2 zeigt den Entnahmekopf 2 bei nicht betätigtem Betätigungsmechanismus. Der Schlauch 5 ist im Innenraum des Führungskanals 14 gelagert und dort mit Verriegelungsmitteln lagegesichert.

Wie aus den Figuren 2 - 4 ersichtlich, ist das obere, in den Führungskanal 14 einführbare Ende des Schlauchs 5 mit einer die Schnittstelle 5a bildenden Manschette 17 versehen, die eine Ausformung 5b in Form einer in Umfangsrichtung umlaufende Nut 18 aufweist.

Die Verriegelungsmittel sind von Kugeln 19 gebildet, die in Bohrungen 20 im Führungskanal 14 geführt sind. Im vorliegenden Fall sind in einer Ebene senkrecht zur Längsachse des Führungskanals 14 drei identische Bohrungen 20 vorgesehen, die jeweils um 120° in Umfangsrichtung zueinander versetzt angeordnet sind. Die Bohrungen 20 verlaufen in radialer Richtung im Führungskanal 14. In jeder Bohrung 20 ist eine Kugel 19 geführt, wobei alle Kugeln 19 identisch ausgebildet sind. Die Kugeln 19 sind mit geringem Spiel in den jeweiligen Bohrungen 20 geführt.

Die Durchmesser der Bohrungen 20 sind im Bereich der Einmündung in den Führungskanal 14 etwas verjüngt, das heißt etwas kleiner als der Kugeldurchmesser, sodass ein herausfallen der Kugeln 19 in den leeren Führungskanal 14 verhindert wird.

Wie aus den Figuren 2 - 4 ersichtlich, ist am obersten Rand des die Aussparung 27 begrenzenden Wandelements des Verschlussmittels 8 ein Vorsprung 21 vorgesehen, der in Umfangsrichtung umläuft und eine Verengung der Aussparung 27, in welche der Führungskanal 14 ragt, darstellt. Dieser Vorsprung 21 bildet ein Stellmittel, wobei Figur 2 das Verschlussmittel 8 und das Stellmittel in einer Sperrstellung zeigt. Diese Sperrstellung wird eingenommen, wenn der Betätigungsmechanismus nicht betätigt ist und die Feder 16 das Kopfteil 10 auf Abstand zum Verschlussmittel 8 hält. Der das Stellmittel bildende Vorsprung 21 liegt dann, wie Figur 2 zeigt, im Bereich der Bohrungen 20. Der Vorsprung drückt damit die Kugeln in den Bohrungen in Richtung Innenraum des Führungskanals 14, sodass die Kugeln 19 in einer Verriegelungsposition mit einer Anpresskraft gegen die Nut 18 in der Manschette 17 des Schlauches 5 gedrückt sind, wodurch der Schlauch 5 im Führungskanal 14 fixiert ist.

Wird der Betätigungsmechanismus, wie in Figur 3 dargestellt betätigt, wird das Kopfteil 10 gegen den das Verschlussmittel 8 bildenden Schraubverschluss gedrückt und der Führungskanal 14 wird weiter in die Aussparung 27 des Schraubverschlusses hineingeschoben. Damit wird das Verschlussmittel 8 und mit diesem der Vorsprung 21 von der Sperrstellung in eine Freigabestellung überführt. In dieser Freigabestellung liegt der Vorsprung 21 oberhalb der Bohrungen 20. Die Kugeln 19 sind somit in Löseposition und werden somit nicht mehr mittels des Vorsprungs 21 gegen den Schlauch 5 gepresst, das heißt der Schlauch 5 ist im Führungskanal 14 nicht mehr festgehalten. Aufgrund der Schwerkraft fällt damit der Schlauch 5 aus dem Führungskanal 14 (Figur 4) und fällt in die Flasche 3.

Zum Entleeren der Flasche 3 wird der Entnahmekopf 2 auf der Flasche 3 befestigt. Der Betätigungsmechanismus ist nicht betätigt und der Schlauch 5 ist fest im Führungskanal 14 gehalten (Figur 2). Die Flasche 3 wird dann mittels der Pumpe 7 entleert. Sobald die Flasche 3 leer ist, wird der Betätigungsmechanismus betätigt und der Schlauch 5 im Führungskanal 14 freigegeben (Figur 3), sodass der Schlauch 5 in die leere Flasche 3 fällt und entsorgt werden kann.

Soll der Entnahmekopf 2 zur Entnahme von Flüssigkeit 4 aus einer weiteren Flasche 3 verwendet werden, wird zunächst ein neuer Schlauch 5 im Führungskanal 14 des Entnahmekopfs 2 befestigt. Hierzu betätigt ein Benutzer den Betätigungsmechanismus und schiebt dann den Schlauch 5 in den Führungskanal 14. Dann lässt der Benutzer das Kopfteil 10 los, sodass das Kopfteil 10 durch die Federkraft der Feder 16 vom Verschlussmittel 8 abgehoben wird. Damit wird das Verschlussmittel 8 mit dessen Vorsprung 21 in die Sperrstellung überführt, wodurch der Schlauch 5 im Führungskanal 14 festgehalten wird.

Die so gebildete Baueinheit kann dann für eine Entnahme von Flüssigkeit 4 auf die weitere Flasche 3 aufgesetzt werden.

Figur 5 zeigt ein zweites Ausführungsbeispiel des Entnahmekopfs 2 des Entnahmesystems 1. Auch in diesem Fall wird zur Entnahme von Flüssigkeit 4 der Schlauch 5 mit der Manschette 17 zur Entnahme von Flüssigkeit 4 als Einwegteil, das heißt als Wegwerfteil eingesetzt.

Der Schlauch 5 ist in diesem Fall an den das Verschlussmittel 8 bildenden Schraubverschluss angekoppelt, so dass mit diesem der Schlauch 5 lösbar am Entnahmekopf 2 befestigbar ist. Insbesondere wird der Schlauch 5 bei Aufschrauben des Schraubverschlusses selbsttätig vom Entnahmekopf 2 gelöst.

Wie Figur 5 und insbesondere die Einzeldarstellung des Verschlussmittels 8 in Figur 6 zeigt, weist dieses zwei Teile 22, 23 auf, die relativ zueinander bewegbar sind.

Beide Teile weisen im wesentlichen rotationssymmetrische Grundkörper auf.

Das erste Teil 22 ist im wesentlichen hohlzylindrisch ausgebildet. Von dem Rand an einer Stirnfläche stehen mehrere identisch ausgebildete Eingriffselemente 24 hervor, die jeweils eine Kurvenform ausbildende erste Führungsfläche 25 aufweisen.

Das zweite Teil 23 weist an seiner äußeren Mantelfläche ausmündende Vorsprünge 26 auf, die zur manuellen Betätigung des Schraubverschlusses dienen. Innerhalb des Grundkörpers des ersten Teils 22 sind an einer Stirnfläche ausmündende Aussparungen 27 vorgesehen, wobei jede Aussparung 27 eine zur jeweils ersten Führungsfläche 25 eines Eingriffselements 24 korrespondierende, das heißt komplementär ausgebildete zweite Führungsfläche 28 aufweist.

Das erste und zweite Teil 22, 23 werden zur Ausbildung des Verschlussmittels 8 aufeinander gedreht, so dass die ersten Führungsflächen 25 der Eingriffselemente 24 in Kontakt mit den zweiten Führungsflächen 28 der Aussparung 27 sind. So können die Teile des Verschlussmittels 8 zwischen einer Sperrstellung und einer Lösestellung bewegt werden.

In der Sperrstellung liegen die ersten Führungsflächen 25 der Eingriffselemente 24 vollflächig auf den zweiten Führungsflächen 28 der Aussparungen 27, so dass durch die Stirnseiten des ersten und zweiten Teils 22, 23 dicht aneinander liegen, wie in Figur 5 dargestellt.

In dieser Sperrstellung ist der an der Innenseite des Gewindes 9a anliegende Schlauch 5 mit einer Manschette 17 am Entnahmekopf 2 fixiert.

Bei Aufschrauben des Schraubverschlusses werden die Teile 22, 23 voneinander abgehoben, in dem die ersten Führungsflächen 25 entlang der zweiten Führungsfläche gleiten 28. Ist der Schraubverschluss soweit aufgeschraubt, dass die Teile 22, 23 in ihrer Lösestellung sind, ist der Schlauch 5 freigegeben und er fällt in die Flasche 3.

### Bezugszeichenliste

- (1): Entnahmesystem
- (2): Entnahmekopf
- (3): Flasche
- (4): Flüssigkeit
- (5): Schlauch
- (5a): Schnittstelle
- (5b): Ausformung
- (6): Leitung
- (7): Pumpe
- (8): Verschlussmittel
- (9): Innengewinde
- (9a): Gewinde
- (10): Kopfteil
- (11): Anschluss
- (12): Rückschlagventil
- (13): Kugelventil
- (14): Führungskanal
- (15): Befestigungsmittel
- (16): Feder
- (17): Manschette
- (18): Nut
- (19): Kugel
- (20): Bohrung
- (21): Vorsprung
- (22): Erstes Teil
- (23): Zweites Teil
- (24): Eingriffselement
- (25): Erste Führungsfläche
- (26): Vorsprung
- (27): Aussparung
- (28): Zweite Führungsfläche

## Patentansprüche

1. Schlauch (5) für ein Entnahmesystem (1) mit einem mittels eines Verschlussmittels (8) an einem Behälter befestigbaren Entnahmekopf (2), **dadurch gekennzeichnet, dass** der Schlauch (5) eine Schnittstelle (5a) zur lösbaren Verbindung an einem Entnahmekopf (2) ausweist, dass die Schnittstelle (5a) derart ausgebildet ist, dass bei Öffnen des Verschlussmittels (8) zum Lösen des Entnahmekopfs (2) vom Behälter der Schlauch (5) vom Entnahmekopf (2) gelöst wird und in den Behälter fällt und dadurch ein Einwegteil bildet, wobei das Verschlussmittel (8) zwei Teile aufweist, die relativ zueinander in eine Sperrstellung bewegt werden können, in welcher der Schlauch (5) am Entnahmekopf (2) fixiert ist, und die relativ zueinander in eine Lösestellung bewegt werden können, in welcher der Schlauch (5) vom Entnahmekopf (2) gelöst ist, oder dass der Entnahmekopf (2) Verriegelungsmittel aufweist, welche in einer Verriegelungsposition den Schlauch (5) im Entnahmekopf (2) fixieren, wobei mittels eines Betätigungsmechanismus die Verriegelungsmittel in eine Löseposition überführt werden, in welcher diese den Schlauch (5) freigeben.

2. Schlauch (5) nach Anspruch 1, **dadurch gekennzeichnet, dass** die Schnittstelle (5a) zum Anschluss (11) an unterschiedliche Entnahmeköpfe (2) ausgebildet ist.

3. Schlauch (5) nach einem der Ansprüche 1 oder 2, **dadurch gekennzeichnet, dass** die Schnittstelle (5a) von einem auf dem Schlauch (5) befestigten Kunststoffteil gebildet ist.

4. Entnahmesystem (1) zur Entnahme von Flüssigkeit (4) aus einem Behälter, **dadurch gekennzeichnet, dass** auf dem Behälter ein Entnahmekopf (2) mittels eines Verschlussmittels (8) befestigt wird, wobei ein Schlauch (5) mittels einer Schnittstelle (5a) vorgesehen ist, mittels derer der Schlauch (5) lösbar an dem Entnahmekopf (2) befestigt wird, wobei die Schnittstelle (5a) derart ausgebildet ist, dass bei Öffnen des Verschlussmittels (8) zum Lösen des Entnahmekopfs (2) vom Behälter der Schlauch (5) vom Entnahmekopf (2) gelöst wird und in den Behälter fällt und dadurch ein Einwegteil bildet, wobei das Verschlussmittel (8) zwei Teile aufweist, die relativ zueinander in eine Sperrstellung bewegt werden können, in welcher der Schlauch (5) am Entnahmekopf (2) fixiert ist, und die relativ zueinander in eine Lösestellung bewegt werden können, in welcher der Schlauch (5) vom Entnahmekopf (2) gelöst ist, oder dass der Entnahmekopf (2) Verriegelungsmittel aufweist, welche in einer Verriegelungsposition den Schlauch (5) im Entnahmekopf (2) fixieren, wobei mittels eines Betätigungsmechanismus die Verriegelungsmittel in eine Löseposition überführt werden, in welcher diese den Schlauch (5) freigeben.

5. Entnahmesystem (1) nach Anspruch 4, **dadurch gekennzeichnet, dass** die Verriegelungsmittel von Kugeln (19) gebildet sind, die in Bohrungen (20) eines Führungskanals (14) verschiebbar gelagert sind, wobei in dem Führungskanal (14) der Schlauch (5) geführt wird.

6. Entnahmesystem (1) nach Anspruch 5, **dadurch gekennzeichnet, dass** in der Verriegelungsposition die Kugeln (19) mit einer Anpresskraft gegen den Schlauch (5) gedrückt werden, wodurch der Schlauch (5) lagefixiert wird, und dass in der Löseposition die Kugeln (19) vom Schlauch (5) gelöst werden.

7. Entnahmesystem (1) nach Anspruch 4, **dadurch gekennzeichnet, dass** bei Öffnen des Verschlussmittels (8) zum Ablösen des Entnahmekopfs (2) vom Behälter die Teile des Verschlussmittels (8) selbsttätig in die Lösestellung überführt werden.

8. Entnahmesystem (1) nach einem der Ansprüche 4 bis 7, **dadurch gekennzeichnet, dass** das Verschlussmittel (8) ein Schraubverschluss ist.

9. Entnahmesystem (1) nach einem der Ansprüche 7 oder 8, **dadurch gekennzeichnet, dass** bei Aufschrauben des Schraubverschlusses die Teile des Verschlussmittels (8) in die Lösestellung überführt werden.

10. Entnahmesystem (1) nach einem der Ansprüche 4 bis 9, **dadurch gekennzeichnet, dass** das erste Teil (22) des Verschlussmittels (8) über eine seiner Stirnseiten hervorstehende Eingriffselemente mit jeweils ersten Führungsflächen (25) aufweist, und dass das zweite Teil (23) des Verschlussmittels (8) an einer seiner Stirnseite ausmündende Aussparungen (27) mit zweiten Führungsflächen (28) aufweist, wobei bei Überführen zwischen der Lösestellung und der Sperrstellung das erste Teil (22) gegen das zweite Teil (23) bewegt wird, in dem die ersten Führungsflächen (25) an den zweiten Führungsflächen (28) bewegt werden.

11. Entnahmesystem (1) nach Anspruch 10, **dadurch gekennzeichnet, dass** in der Sperrstellung die Stirnseiten der Teile dicht aneinander liegen und dass in der Lösestellung die Teile voneinander abgehoben sind.

## Claims

1. Hose (5) for a removal system (1) comprising a removal head (2) which can be secured to a container by means of a closure means (8), **characterised in that** the tube (5) has an interface (5a) for detachable connection to a removal head (2), **in that** the interface (5a) is designed such that, when the closure means (8) is opened to detach the removal head (2) from the container, the tube (5) is released from the removal head (2) and falls into the container, thereby forming a disposable part, wherein the closure means (8) comprises two parts which can be moved relative to one another into a locking position in which the hose (5) is fixed to the removal head (2), and which can be moved relative to one another into a release position in which the hose (5) is released from the removal head (2), or that the removal head (2) comprises locking means which, in a locking position, secure the tube (5) within the removal head (2), wherein the locking means are moved by means of an actuating mechanism into a release position in which they release the tube (5).

2. Hose (5) according to claim 1, **characterised in that** the interface (5a) is designed for connection (11) to different removal heads (2).

3. Hose (5) according to one of claims 1 or 2, **characterised in that** the interface (5a) is formed by a plastic part secured to the hose (5).

4. Removal system (1) for removal liquid (4) from a container, **characterised in that** a removal head (2) is secured to the container by means of a closure means (8), wherein a hose (5) is provided by means of an interface (5a), by means of which the hose (5) is detachably secured to the removal head (2), wherein the interface (5a) is designed such that, upon opening the closure means (8) to detach the removal head (2) from the container, the hose (5) is detached from the removal head (2) and falls into the container, thereby forming a disposable part, wherein the closure means (8) comprises two parts which can be moved relative to one another into a locking position, in which the tube (5) is fixed to the removal head (2), and which can be moved relative to one another into a release position, in which the tube (5) is detached from the removal head (2), or that the removal head (2) comprises locking means which, in a locking position, secure the tube (5) in the removal head (2), wherein the locking means are moved by means of an actuating mechanism into a release position in which they release the tube (5).

5. Removal system (1) according to claim 4, **characterised in that** the locking means are formed by balls (19) which are slidably mounted in bores (20) of a guide channel (14), wherein the hose (5) is guided in the guide channel (14).

6. Removal system (1) according to claim 5, **characterised in that**, in the locking position, the balls (19) are pressed against the tube (5) with a contact force, thereby fixing the position of the tube (5), and that, in the release position, the balls (19) are released from the tube (5).

7. Removal system (1) according to claim 4, **characterised in that**, upon opening the closure means (8) to detach the removal head (2) from the container, the parts of the closure means (8) are automatically moved into the release position.

8. Removal system (1) according to any one of claims 4 to 7, **characterised in that** the closure means (8) is a screw cap.

9. Removal system (1) according to one of claims 7 or 8, **characterised in that**, when the screw cap is unscrewed, the parts of the closure means (8) are moved into the release position.

10. Removal system (1) according to any one of claims 4 to 9, **characterised in that** the first part (22) of the closure means (8) has engagement elements projecting from one of its end faces, each with first guide surfaces (25), and **in that** the second part (23) of the closure means (8) comprises recesses (27) opening at one of its end faces, each with second guide surfaces (28), wherein, during transitions between the release position and the locking position, the first part (22) is moved against the second part (23) by the first guide surfaces (25) being moved against the second guide surfaces (28).

11. Removal system (1) according to claim 10, **characterised in that**, in the locked position, the end faces of the parts lie closely against one another and, in the released position, the parts are separated from one another.

## Revendications

1. Tuyau (5) pour un système de soutirage (1) comprenant une tête de soutirage (2) qui peut être fixée à un récipient au moyen d'un moyen de fermeture (8), **caractérisé en ce que** le tuyau (5) comporte une interface (5a) pour une connexion amovible à une tête de soutirage (2), **en ce que** l'interface (5a) est conçue de telle sorte que, lorsque le moyen de fermeture (8) est ouvert pour détacher la tête de soutirage (2) du récipient, le tuyau (5) se détache de la tête de soutirage (2) et tombe dans le récipient, formant ainsi une partie jetable, le moyen de fermeture (8) comprenant deux parties pouvant être déplacées l'une par rapport à l'autre dans une position de verrouillage dans laquelle le tuyau (5) est fixé à la tête de soutirage (2), et qui peuvent être déplacées l'une par rapport à l'autre dans une position de libération dans laquelle le tuyau (5) est libéré de la tête de soutirage (2), ou **en ce que** la tête de soutirage (2) comprend des moyens de verrouillage qui, dans une position de verrouillage, fixent le tuyau (5) à l'intérieur de la tête de soutirage (2), les moyens de verrouillage étant déplacés au moyen d'un mécanisme d'actionnement dans une position de libération dans laquelle ils libèrent le tuyau (5).

2. Tuyau (5) selon la revendication 1, **caractérisé en ce que** l'interface (5a) est conçue pour être raccordée (11) à différentes têtes de soutirage (2).

3. Tuyau (5) selon l'une des revendications 1 ou 2, **caractérisé en ce que** l'interface (5a) est formée par une pièce en plastique fixée au tuyau (5).

4. Système de soutirage (1) pour prélever un liquide (4) d'un récipient, **caractérisé en ce qu'**une tête de soutirage (2) est fixée au récipient au moyen d'un moyen de fermeture (8), dans lequel un tuyau (5) est muni d'une interface (5a) au moyen de laquelle le tuyau (5) est fixé de manière amovible à la tête de soutirage (2), l'interface (5a) est conçue de telle sorte que, lors de l'ouverture du moyen de fermeture (8) pour détacher la tête de soutirage (2) du récipient, le tuyau (5) se détache de la tête de soutirage (2) et tombe dans le récipient, formant ainsi une pièce jetable, le moyen de fermeture (8) comprenant deux parties qui peuvent être déplacées l'une par rapport à l'autre dans une position de verrouillage, dans laquelle le tuyau (5) est fixé à la tête de soutirage (2), et qui peuvent être déplacées l'une par rapport à l'autre vers une position de libération, dans laquelle le tube (5) est détaché de la tête de soutirage (2), ou **en ce que** la tête de soutirage (2) comprend des moyens de verrouillage qui, dans une position de verrouillage, fixent le tube (5) dans la tête de soutirage (2), les moyens de verrouillage étant déplacés au moyen d'un mécanisme d'actionnement vers une position de libération dans laquelle ils libèrent le tube (5).

5. Système de soutirage (1) selon la revendication 4, **caractérisé en ce que** les moyens de verrouillage sont formés par des billes (19) qui sont montées de manière coulissante dans des alésages (20) d'un canal de guidage (14), le tuyau (5) étant guidé dans le canal de guidage (14).

6. Système de soutirage (1) selon la revendication 5, **caractérisé en ce que**, dans la position de verrouillage, les billes (19) sont pressées contre le tube (5) avec une force de contact, fixant ainsi la position du tube (5), et **en ce que**, dans la position de libération, les billes (19) sont libérées du tube (5).

7. Système de soutirage (1) selon la revendication 4, **caractérisé en ce que**, lors de l'ouverture du moyen de fermeture (8) pour détacher la tête de soutirage (2) du récipient, les parties du moyen de fermeture (8) sont automatiquement déplacées en position de libération.

8. Système de soutirage (1) selon l'une quelconque des revendications 4 à 7, **caractérisé en ce que** le moyen de fermeture (8) est un bouchon à vis.

9. Système de soutirage (1) selon l'une des revendications 7 ou 8, **caractérisé en ce que**, lorsque le bouchon à vis est dévissé, les parties du moyen de fermeture (8) sont amenées en position de libération.

10. Système de soutirage (1) selon l'une quelconque des revendications 4 à 9, **caractérisé en ce que** la première partie (22) du moyen de fermeture (8) comporte des éléments d'engagement faisant saillie depuis l'une de ses faces d'extrémité, chacun présentant des premières surfaces de guidage (25), et **en ce que** la deuxième partie (23) du moyen de fermeture (8) comprend des évidements (27) s'ouvrant sur l'une de ses faces d'extrémité, chacun comportant des deuxièmes surfaces de guidage (28), dans lequel, lors des transitions entre la position de libération et la position de verrouillage, la première partie (22) est déplacée contre la deuxième partie (23) par le fait que les premières surfaces de guidage (25) sont déplacées contre les deuxièmes surfaces de guidage (28).

11. Système de soutirage (1) selon la revendication 10, **caractérisé en ce que**, en position verrouillée, les faces d'extrémité des parties sont en contact étroit l'une contre l'autre et, en position déverrouillée, les parties sont séparées l'une de l'autre.
